# FASCICULE DE BREVET EUROPEEN

(11) **EP 2 936 468 B1**
(45) Date de publication et mention de la délivrance du brevet: **14.09.2016**
(21) Numéro de dépôt: 13824625.1
(22) Date de dépôt: 23.12.2013
(51) Int. Cl.: G08B 29/12

(54) **DISPOSITIF DE CONFIGURATION D'UN SYSTÈME DE DÉTECTION D'INCENDIE**
VORRICHTUNG ZUM KONFIGURIEREN EINES BRANDMELDESYSTEMS
DEVICE FOR CONFIGURING A FIRE-DETECTION SYSTEM

(30) Priorité: 21.12.2012 FR 1262690
(43) Date de publication de la demande: 28.10.2015
(73) Titulaire: Finsécur, 92000 Nanterre (FR)
(72) Inventeur: ROCHET, Sylvain, 92000 Nanterre (FR); DI MARCO, Stéphane, 92000 Nanterre (FR)
(74) Mandataire: Cornuejols, Georges
(86) Numéro de dépôt international: PCT/FR2013/053255
(87) Numéro de publication internationale: WO 2014/096747

(56) Documents cités:
- EP-A1- 0 872 817
- WO-A1-03/067542
- GB-A- 2 432 703
- US-A1- 2002 186 141
- US-A1- 2004 217 857
- US-A1- 2012 154 141

## Description

### DOMAINE TECHNIQUE DE L'INVENTION

La présente invention vise un dispositif de configuration d'un système de détection d'incendie. Elle s'applique notamment à la sécurisation de sites publics et privés.

### ETAT DE LA TECHNIQUE

La sécurisation de sites privés ou publics contre le risque d'incendie passe par une détection efficace de ce risque. Afin de détecter un risque d'incendie, on déploie par exemple un ensemble de capteurs de fumée sur un site. Ces capteurs mesurent une quantité de fumée dans l'air ambiant qu'ils comparent à une valeur limite et émettent un signal sonore en cas de dépassement, par exemple. Dans le but de qualifier un système déployé de sûr, on doit réaliser une vérification avec les pompiers de l'efficacité du système. Pour réaliser cette vérification, on place un certain nombre de foyers types à proximité des capteurs et on observe si les capteurs détectent bien ces foyers. Cependant, en cas de non détection, le diagnostic est imprécis car il se limite au fait que le détecteur n'a pas détecté le foyer type.

Au-delà de l'installation, les couts et l'efficacité de la maintenance dépendent également d'un tel diagnostic.

Les systèmes actuels ont l'inconvénient d'avoir un diagnostic trop limité des causes de dysfonctionnement d'un capteur.

Il existe, dans le domaine technique de la détection de présence d'individus, des systèmes tels qu'envisagés dans la demande de brevet EP0872817. Ces systèmes permettent la configuration de paramètres d'un détecteur de présence d'individu.

Il existe également des systèmes tels qu'envisagés dans la demande de brevet US2012154141 dans lesquels un terminal portable règle, par transmission sans-fil et via un panneau central de contrôle, la sensibilité d'un capteur d'incendie, ce capteur communicant de manière filaire sa mesure au panneau central de commande.

### OBJET DE L'INVENTION

La présente invention vise à remédier à tout ou partie de ces inconvénients.

A cet effet, la présente invention vise, selon un premier aspect, un dispositif de configuration d'un système de détection d'incendie, qui comporte au moins un détecteur, chaque détecteur comportant un capteur de mesure de la valeur d'une grandeur physique à proximité du capteur pour émettre un signal représentatif de ladite valeur et un moyen de détection de présence d'un incendie par traitement du signal émis par ledit capteur, qui comporte, en outre :
- au moins un moyen de communication sans fil à courte portée d'un signal représentatif de la présence d'un incendie et
- un terminal portable communiquant comportant :
   o un moyen de réception du signal communiqué par ledit moyen de communication,
   o un écran d'affichage d'un message représentatif du signal reçu du moyen de communication,
   o un moyen de configuration d'au moins une valeur de paramètre du traitement réalisé par ledit moyen de détection de présence d'un incendie et
   o un moyen d'émission sans fil d'un signal représentatif de chaque valeur de paramètre configurée par le moyen de configuration
   le moyen de communication étant configuré pour recevoir le signal représentatif de chaque valeur de paramètre configurée par le moyen de configuration.

Grâce à ces dispositions, un utilisateur muni d'un terminal portable communiquant peut estimer la valeur mesurée de la grandeur physique captée par le capteur. Ainsi, il est possible pour un utilisateur de comparer la grandeur physique captée avec une valeur attendue. En outre, ce dispositif permet d'établir si le capteur fonctionne, ou si un dysfonctionnement provient d'une autre partie du dispositif.

Un utilisateur muni d'un terminal portable communiquant peut paramétrer le traitement réalisé par le moyen de détection en fonction de sa localisation dans une pièce. Ainsi, le dispositif permet de transposer un diagnostic précis en un ajustement simplifié du fonctionnement de chaque détecteur.

De plus, un utilisateur muni d'un terminal portable communiquant est en mesure de suivre la capacité du détecteur à émettre un signal d'alarme incendie. Ainsi, un utilisateur est capable de déterminer avec plus de précisions l'origine d'un dysfonctionnement.

Ce mode de réalisation permet de modifier la sensibilité d'au moins un détecteur afin de s'assurer qu'il est en mesure de sécuriser une pièce, peu importe la localisation d'un foyer dans la pièce.

Grâce à ces dispositions, un utilisateur muni d'un terminal portable communiquant peut visualiser la valeur mesurée de la grandeur physique captée par le capteur. Ainsi, il est possible pour un utilisateur de comparer la grandeur physique captée avec une valeur attendue. En outre, ce dispositif permet d'établir si le capteur fonctionne, ou si un dysfonctionnement provient d'une autre partie du dispositif.

Dans des modes de réalisation, le moyen de communication est configuré pour émettre un signal de confirmation de réception d'au moins un message reçu par ledit détecteur.

L'avantage de ces modes de réalisation est de permettre l'identification, par un utilisateur muni d'un terminal portable communiquant, d'au moins un détecteur. Ainsi, l'utilisateur peut avoir une meilleure compréhension de la disposition des détecteurs.

Dans des modes de réalisation, le terminal portable communiquant comporte une mémoire de localisation d'au moins un détecteur et un moyen de mémorisation, dans la mémoire de localisation du terminal portable communiquant, d'un identifiant transmis par un moyen de communication d'un détecteur.

Dans des modes de réalisation, au moins un détecteur comporte une mémoire de localisation et un moyen de mémorisation, dans la mémoire de localisation, d'une information de localisation émise par le terminal portable communiquant et reçue par le moyen de communication, le moyen de communication étant configuré pour transmettre une information représentative de l'information de localisation avec un signal représentatif de la présence d'un incendie.

Chacun de ces modes de réalisation ont l'avantage de permettre à un utilisateur de réaliser un adressage des capteurs de manière à faciliter la localisation d'un incendie, soit par association d'un identifiant de détecteur à une localisation, soit par transmission, par le détecteur, d'une information de localisation avec le signal de détection d'incendie.

Dans des modes de réalisation, au moins un détecteur comporte un amplificateur de signal émis par le moyen de communication, le moyen de communication étant configuré pour recevoir une consigne de gain dudit amplificateur de signal émis de la part du terminal portable communiquant.

Dans des modes de réalisation, au moins un détecteur comporte un amplificateur de signal reçu par le moyen de communication, le moyen de communication étant configuré pour recevoir une consigne de gain dudit amplificateur de signal reçu de la part du terminal portable communiquant.

Dans des modes de réalisation, au moins un détecteur comporte un amplificateur de signal d'alarme par le moyen de communication, le moyen de communication étant configuré pour recevoir une consigne de gain dudit amplificateur de signal d'alarme de la part du terminal (30) portable communiquant.

Grâce à chacune de ces dispositions, l'utilisateur peut sélectionner une puissance émise ou consommée, de manière à réaliser un compromis entre les performances du détecteur et l'autonomie de son alimentation électrique.

Dans des modes de réalisation, le moyen d'émission sans fil du terminal portable communiquant est configuré pour transmettre à une centrale d'alarme chaque valeur de paramètre configurée par le moyen de configuration pour chaque détecteur.

Grâce à ces dispositions, la centrale d'alarme peut disposer de toutes les configurations des détecteurs. Le terminal portable communiquant peut alors n'être employé que pour la configuration initiale et/ou pour les opérations de maintenance ou de test.

Dans des modes de réalisation, au moins un détecteur du dispositif objet de la présente invention comporte :
- au moins une source d'alimentation interne et
- au moins un moyen d'estimation du niveau d'énergie disponible dans la source d'alimentation interne,
dans lequel le moyen de communication est configuré pour émettre un signal représentatif du niveau d'énergie disponible estimé par le moyen d'estimation.

Ces modes de réalisation ont l'avantage de permettre à un utilisateur muni d'un terminal portable communiquant de visualiser le niveau d'énergie disponible dans un détecteur. Ainsi, ces modes de réalisation améliorent la capacité de diagnostic du dispositif par un utilisateur.

Dans des modes de réalisation, le dispositif objet de la présente invention comporte un moyen de transmission d'un message d'alarme à au moins un destinataire de signaux, en cas de détection de la présence d'un incendie, le terminal portable communiquant étant configuré pour commander le fonctionnement du moyen de transmission d'un message d'alarme.

Ces modes de réalisation permettent d'une part au dispositif de contacter les urgences en cas de détection d'un incendie, mais également à un utilisateur muni d'un terminal portable communiquant d'inhiber ce contact, en cas de maintenance du système par exemple.

Dans des modes de réalisation, le moyen de communication d'au moins un détecteur utilise un protocole Wifi et/ou une technologie Bluetooth.

Ces modes de réalisation ont l'avantage d'utiliser des technologies de communication à courte portée fiables et reconnues.

La présente invention vise, selon un deuxième aspect, un terminal portable communiquant de configuration d'un détecteur d'incendie comportant un capteur de mesure de la valeur d'une grandeur physique à proximité du capteur pour émettre un signal représentatif de ladite valeur, un moyen de détection de présence d'un incendie par traitement du signal émis par ledit capteur et un moyen de communication sans fil à courte portée d'un signal représentatif de la présence d'un incendie, qui comporte :
- un moyen de réception du signal communiqué par ledit moyen de communication,
- un écran d'affichage d'un message représentatif du signal reçu du moyen de communication,
- un moyen de configuration d'au moins une valeur de paramètre du traitement réalisé par le moyen de détection de présence d'un incendie et
- un moyen d'émission sans fil à destination du détecteur, d'un signal représentatif de chaque valeur de paramètre configurée par le moyen de configuration.

La présente invention vise, selon un troisième aspect, un détecteur d'un système de détection d'incendie, comportant un capteur de mesure de la valeur d'une grandeur physique à proximité du capteur pour émettre un signal représentatif de ladite valeur et un moyen de détection de présence d'un incendie par traitement du signal émis par ledit capteur, caractérisé en ce que :
- il comporte, en outre, un moyen de communication sans fil à courte portée d'un signal représentatif de la présence d'un incendie et de réception, d'un signal représentatif de chaque valeur de paramètre configuré par un moyen de configuration d'un terminal portable communiquant et
- le moyen de détection de présence d'incendie met en oeuvre au moins une valeur de paramètre reçue par le moyen de communication pour détecter la présence d'un incendie.

La présente invention vise, selon un quatrième aspect, un procédé de configuration d'un système de détection d'incendie, qui comporte au moins un détecteur,
chaque détecteur réalise :
- une étape de capture d'une mesure d'une grandeur physique à proximité d'un capteur pour émettre un signal représentatif de ladite mesure.
- une étape de détection de présence d'un incendie par traitement du signal émis par ledit capteur,
- une étape de communication sans fil à courte portée d'un signal représentatif de la présence d'un incendie, et
un terminal portable communiquant réalise :
- une étape de réception du signal communiqué au cours de l'étape de communication,
- une étape d'affichage d'un message représentatif du signal reçu
- une étape de configuration d'au moins une valeur de paramètre du traitement réalisé au cours de l'etape de détection de présence d'un incendie et
- une étape d'émission sans fil d'un signal représentatif de chaque valeur de paramètre configurée au cours de l'étape de configuration ; et
le détecteur réalisant, en outre, une étape de réception, du signal représentatif de chaque valeur de paramètre émise au cours de l'étape d'emission.

Les buts, caractéristiques et avantages de ce terminal de ce détecteur et de ce procédé objets des deuxième à quatrième aspects de la présente invention étant similaires à ceux du dispositif objet du premier aspect de la présente invention, ils ne sont pas rappelés ici.

Les caractéristiques principales ou particulières des différents aspects de la présente invention sont des caractéristiques particulières de modes de réalisation particuliers des autres aspects de la présente invention.

### BREVE DESCRIPTION DES FIGURES

D'autres avantages, buts et caractéristiques de l'invention ressortiront de la description qui suit d'au moins un mode de réalisation particulier du dispositif de détection d'incendie, faite dans un but explicatif et nullement limitatif en regard des dessins annexés, dans lesquels :
- la figure 1 représente, schématiquement, un premier mode particulier de réalisation du dispositif de configuration d'un système de détection d'incendie objet de la présente invention,
- la figure 2 représente, schématiquement, un deuxième mode particulier de réalisation du dispositif de configuration d'un système de détection d'incendie objet de la présente invention,
- la figure 3 représente, schématiquement, un mode particulier de réalisation du terminal portable communiquant objet de la présente invention et
- la figure 4 représente, sous forme d'un logigramme, des étapes d'un mode de réalisation particulier du procédé de configuration d'un système de détection d'incendie objet de la présente invention.

### DESCRIPTION D'EXEMPLES DE REALISATION DE L'INVENTION

On note, dès à présent, que les figures ne sont pas à l'échelle.

On rappelle ici que la configuration d'un logiciel, d'un matériel, ou d'un réseau informatique est un ensemble de caractéristiques techniques qui ne dépendent pas du constructeur mais découlent des choix de l'acheteur et de l'utilisateur. Des caractéristiques qui sont donc susceptibles de différer largement même pour des objets de construction identique.

Dans le cadre de la présente invention, la configuration concerne la configuration logicielle, qui découle principalement de la manière dont le système de fichiers est organisé par l'utilisateur, des logiciels implantés ainsi que de leur version. La configuration logicielle comporte aussi la fixation de la valeur des paramètres de configuration qui permettent d'adapter leur comportement à la configuration matérielle, logicielle et réseau du système informatique dans lequel le logiciel est implanté.

Préférentiellement, dans les modes de réalisation du dispositif objet de la présente invention, la configuration comporte :
- au moins une valeur limite de valeur d'un signal représentatif d'une grandeur physique (chaleur, gaz, fumée ou autres particules en suspension, par exemple) au-delà de laquelle un incendie, ou au moins un danger, est considéré comme détecté ;
- au moins une puissance d'amplification de signal d'alerte, de signal sonore ou visuel, de signal transmis à distance, sans fil et/ou de signal reçu de la part d'un autre système ; et/ou
- une localisation du détecteur, c'est-à-dire, le lieu où il se trouve, dans le site objet de la surveillance ou l'information représentant les détecteurs voisins de ce détecteur.

Les paramètres de configuration sont typiquement enregistrés dans des fichiers texte et modifiables par l'utilisateur à l'aide d'un logiciel courant de type éditeur de texte.

On qualifie de « communication sans fil à courte portée » une communication entre deux appareils dont les messages sont portés par des ondes dont la fréquence est supérieure à 3 MHz. De telles fréquences sont donc supérieures ou appartenant à la catégorie des hautes fréquences. La portée maximale de ces communications est en général inférieure à cent mètres.

Dans toute la description, on appelle, indifféremment utilisateur ou opérateur la personne qui manipule le terminal portable communiquant, quelle que soit sa fonction.

On observe sur la figure 1, le premier mode de réalisation particulier du dispositif 10 objet de la présente invention. Ce dispositif 10 comporte :
- au moins un détecteur 105 muni d'un capteur 110 de mesure de la valeur d'une grandeur physique à proximité du capteur,
- au moins un moyen 115 de communication d'un signal représentatif de ladite valeur et
- au moins un terminal 120 portable communiquant muni d'un écran 125.

Chaque détecteur 105 peut être, par exemple, un boitier fixable sur une surface d'une pièce comme le plafond ou un mur par exemple. Ce boitier permet à l'air de circuler jusqu'à un capteur 110 situé dans le boitier.

Ce capteur 110 de mesure de la valeur d'une grandeur physique à proximité du capteur 110 pour émettre un signal représentatif de ladite valeur peut être, par exemple, un capteur optique de fumée. Dans des variantes, ce capteur 110 peut être un capteur par ionisation qui détecte la présence de fumée par la variation d'un courant causée par la présence de fumée dans l'air.

Chaque moyen 115 de communication sans fil à courte portée d'un signal représentatif de ladite valeur peut être, par exemple, une antenne émettant à courte portée.

Chaque terminal 120 portable communiquant est configuré pour recevoir le signal communiqué par ledit moyen 115 de communication et à afficher, sur un écran 125, un message représentatif de la valeur de la grandeur physique. Chaque terminal 120 portable communiquant peut être, par exemple, une tablette, un ordinateur portable ou un téléphone intelligent. Chaque terminal 120 portable communiquant peut, en outre, comporter une antenne configurée pour recevoir des communications à courte portée. Le message représentatif de la valeur de la grandeur physique affiché peut être, par exemple, la quantité ou densité de fumée captée dans l'air ambiant par un capteur 110.

Dans des modes de réalisation, le terminal 120 portable communiquant communique aussi, sans fil et à courte portée avec une centrale d'alarme 130, lorsque la distance entre le terminal 120 et la centrale 130 est suffisamment courte. Comme exposé plus loin, cette communication permet à la centrale 130 de connaître les valeurs de paramètre utilisées par les détecteurs 105.

On observe, sur la figure 2, un deuxième mode particulier de réalisation du dispositif 20 objet de la présente invention. Ce dispositif 20 comporte :
- au moins un détecteur 205 qui comporte :
   - un capteur 210 de mesure de la valeur d'une grandeur physique à proximité du capteur ;
   - un moyen 230 de détection de présence d'un incendie ;
   - au moins une source d'alimentation 255 interne et
   - au moins un moyen 260 d'estimation du niveau d'énergie disponible dans la source d'alimentation interne,
- une mémoire 245 munie d'un moyen 250 de mémorisation,
- un moyen 265 de transmission d'un message d'alarme,
- au moins un moyen 215 de communication d'un signal représentatif de ladite valeur et
- au moins un terminal 220 portable communiquant qui comporte
   - un écran 225 ;
   - un moyen 240 de configuration d'au moins une valeur de paramètre du traitement réalisé par au moins un moyen de détection 230 et
   - un moyen 235 d'émission sans fil d'un signal représentatif de chaque valeur de paramètre configuré.

Chaque détecteur 205 peut être, par exemple, un boitier fixable sur une surface d'une pièce comme le plafond ou un mur par exemple. Ce boitier permet à l'air de circuler jusqu'à un capteur 210 situé dans le boitier.

En outre, chaque détecteur comporte un capteur 210 de mesure de la valeur d'une grandeur physique à proximité du capteur 210 pour émettre un signal représentatif de ladite valeur peut être, par exemple, un capteur optique de fumée. Dans des variantes, ce capteur 210 peut être un capteur par ionisation qui détecte la présence de fumée par la variation d'un courant causée par la présence de fumée dans l'air.

Chaque détecteur 205 comporte également un moyen 230 de détection de présence d'un incendie par traitement du signal émis par le capteur 210 dudit détecteur 205. Ce moyen 230 de détection compare la mesure de la grandeur physique avec une valeur limite prédéterminée et, en cas de dépassement, détecte la présence d'un incendie à proximité du capteur 210.

Chaque détecteur 205 comporte, de plus, au moins une source d'alimentation 255 interne. Une telle source d'alimentation 255 peut être, par exemple, une pile ou une batterie.

Chaque détecteur 205 comporte, finalement, au moins un moyen 260 d'estimation du niveau d'énergie disponible dans la source d'alimentation 255 interne. Ce moyen 260 d'estimation peut, par exemple, réaliser une mesure de la résistance interne de la source d'alimentation 255 afin de calculer l'énergie encore disponible dans cette source d'alimentation 255.

Ce dispositif 20 comporte également une mémoire 245 de localisation d'au moins un capteur 210. Cette mémoire 245, peut être par exemple une centrale, comportant une mémoire vive et/ou morte et une unité centrale, connectée à au moins un détecteur 205.

Cette mémoire 245 comporte un moyen 250 de mémorisation, dans la mémoire 245 de localisation, d'une localisation transmise par un terminal 220 portable communiquant. Ce moyen 250 de mémorisation peut être, par exemple, un programme informatique capable d'accéder aux ressources de la mémoire 245 et d'en modifier le contenu.

Ce dispositif 20 comporte, ensuite, un moyen 265 de transmission d'un message d'alarme à au moins un destinataire de signaux, en cas de détection de la présence d'un incendie. Ce moyen 265 de transmission peut être un émetteur sur réseau téléphonique ou internet, par exemple.

Ce dispositif 20 comporte, de plus, moyen 215 de communication sans fil à courte portée d'un signal représentatif de ladite valeur. Ce moyen 215 de communication peut être par exemple, une antenne émettant à courte portée. Ce moyen 215 de communication est configuré pour :
- recevoir le signal représentatif de chaque valeur de paramètre configurée par le moyen 240 de configuration,
- transmettre un signal représentatif de la présence d'un incendie détecté par un moyen 230 de détection,
- recevoir une valeur limite prédéterminée du terminal 220 mobile communiquant correspondant à la valeur limite de détection de présence d'un incendie par le moyen 230 de détection,
- émettre un signal de confirmation de réception d'au moins un message reçu par un détecteur 205 et
- émettre un signal représentatif du niveau d'énergie disponible d'une source d'alimentation 255 interne estimé par le moyen d'estimation 260.

Ce moyen 215 de communication utilise un protocole Wifi et/ou une technologie Bluetooth.

Finalement, ce dispositif 20 comporte un terminal 220 portable communiquant, comme un ordinateur portable, une tablette ou un téléphone intelligent par exemple. Ce terminal 220 comporte un écran 225.

Ce terminal 220 comporte, de plus, un moyen 240 de configuration d'au moins une valeur de paramètre du traitement réalisé par au moins un moyen 230 de détection de présence d'un incendie. Ce moyen 240 de configuration peut être, par exemple, un programme informatique dont l'interface graphique permet à l'utilisateur de faire varier la valeur limite de détection d'un incendie du moyen 230 de détection.

Ce terminal 220 comporte également un moyen 235 d'émission sans fil d'un signal représentatif de chaque valeur de paramètre configurée par le moyen de configuration 240. Ce moyen 235 d'émission peut être, par exemple, une antenne Wifi ou Bluetooth (marques déposées).

La mémoire 245 conserve une localisation du détecteur. Le moyen 250 de mémorisation, stocke dans la mémoire de localisation 245, une information de localisation émise par le terminal portable communiquant et reçue par le moyen de communication 215. Le moyen de communication 215 est configuré pour transmettre une information représentative de l'information de localisation avec un signal représentatif de la présence d'un incendie. Cette information représentative de l'information de localisation est sélectionnée par un utilisateur avec une interface utilisateur du terminal 30 portable communiquant ou est déterminée par un moyen de localisation automatique, par exemple, un moyen de géo-localisation basé sur des signaux émis par des satellites ou par des émetteurs terrestres.

Cette information de localisation, transmise avec un signal d'alarme permet à une centrale d'alarme, de faire la correspondance entre un identifiant de détecteur reçu avec un signal de détection d'incendie avec une localisation du détecteur en alarme, sur le site protégé. Des équipes de secours peuvent ainsi être informées rapidement par la centrale du lieu de la détection d'incendie.

Le terminal 220 portable communiquant est configuré pour :
- émettre un signal à destination d'au moins un détecteur 205 et
- commander le fonctionnement du moyen 265 de transmission d'un message d'alarme.

Dans des variantes, la détecteur 205 comporte un amplificateur de signal émis par le moyen 215 de communication, le moyen de communication étant configuré pour recevoir une valeur de paramètre de configuration représentant une consigne de gain dudit amplificateur de signal émis de la part du terminal 30 portable communiquant.

Dans des variantes, la détecteur 205 comporte un amplificateur de signal reçu par le moyen 215 de communication, le moyen de communication étant configuré pour recevoir une valeur de paramètre de configuration représentant une consigne de gain dudit amplificateur de signal reçu de la part du terminal 30 portable communiquant.

Dans des variantes, le détecteur 205 comporte un amplificateur de signal d'alarme par le moyen 215 de communication, le moyen de communication étant configuré pour recevoir une valeur de paramètre de configuration représentant une consigne de gain dudit amplificateur de signal d'alarme de la part du terminal 30 portable communiquant.

Ainsi, différents gains d'amplificateurs peuvent être ajustés par le terminal portable communicant de manière à réaliser un compromis entre les performances du système de détection d'incendie et l'autonomie des alimentations électriques des détecteurs. Les valeurs des gains peuvent être choisies par un utilisateur du terminal portable communiquant ou par un logiciel prenant en compte une puissance du signal reçu mesurée par le terminal portable communiquant ou le détecteur, une distance avec une centrale d'alarme ou une localisation du détecteur, par exemple.

On observe, sur la figure 3, un mode de réalisation particulier du terminal 30 portable communiquant objet de la présente invention. Ce terminal 30 comporte :
- un moyen 305 de réception sans fil à courte portée d'un signal représentatif d'une valeur mesurée d'une grandeur physique représentative d'un incendie et
- un moyen 310 d'affichage, sur un écran 315, d'un message représentatif de la valeur de la grandeur physique.

Le moyen 305 de réception sans fil peut être, par exemple, une antenne Wifi ou Bluetooth. Le moyen 310 d'affichage peut être, par exemple, un contrôleur d'écran.

Dans des modes de réalisation, le terminal 30 portable communiquant comporte une mémoire 345 de localisation d'au moins un détecteur et un moyen 350 de mémorisation, dans la mémoire de localisation du terminal portable communiquant, d'un identifiant transmis par un moyen de communication d'un détecteur. Le terminal 30 portable communiquant permet ainsi à une centrale d'alarme, après transmission de cet identifiant et d'une localisation choisie par l'intermédiaire d'une interface utilisateur ou par géo-localisation, de faire la correspondance entre un identifiant de détecteur reçu avec un signal de détection d'incendie avec une localisation du détecteur en alarme, sur le site protégé. Des équipes de secours peuvent ainsi être informées rapidement par la centrale du lieu de la détection d'incendie.

Dans des modes de réalisation, le moyen d'émission sans fil du terminal 30 portable communiquant est configuré pour transmettre à une centrale d'alarme chaque valeur de paramètre configurée par le moyen de configuration pour chaque détecteur 205. La centrale d'alarme peut ainsi tenir compte de ces valeurs de paramètres.

On observe, en figure 4, un mode de réalisation particulier du procédé 40 de configuration d'un système de détection d'incendie objet de la présente invention.

Dans ce mode de réalisation, chaque détecteur 20 réalise, lorsqu'il est connecté au terminal 30 portable communiquant :
- une étape 405 de capture d'une mesure d'une grandeur physique à proximité d'un capteur pour émettre un signal représentatif de ladite valeur,
- une étape 410 de détection de présence d'un incendie par traitement du signal émis par ledit capteur et
- une étape 415 de communication sans fil à courte portée d'un signal représentatif de la présence d'un incendie.

Le terminal 30 portable communiquant réalise :
- une étape 420 de réception du signal communiqué par ledit moyen de communication,
- une étape 425 d'affichage d'un message représentatif du signal reçu du moyen de communication,
- une étape 430 de configuration d'au moins une valeur de paramètre du traitement réalisé par au moins un moyen de détection de présence d'un incendie et, éventuellement de gains d'amplificateurs du détecteur et
- une étape 435 d'émission sans fil d'un signal représentatif de chaque valeur de paramètre configurée par le moyen de configuration.

Le détecteur 20 réalise :
- une étape 440 de réception, par le moyen de communication, du signal représentatif de chaque valeur de paramètre configurée par le moyen de configuration et
- une étape 445 de paramétrage du traitement réalisé par le moyen de détection de présence d'un incendie et, si les paramètres configurés comportent des gains d'amplificateurs, de paramétrage du moyen de communication.

L'étape 405 de mesure de la valeur d'une grandeur physique à proximité d'un capteur peut être réalisée par la mise en oeuvre d'un capteur optique d'une quantité de fumée dans l'air ambiant à proximité d'un capteur, par exemple.

L'étape 410 de traitement effectue la correspondance entre la mesure et des valeurs de détection d'incendie, par exemple une valeur limite au-delà de laquelle la mesure correspond à un incendie détecté.

L'étape 415 de communication peut être réalisée, par exemple, par émission d'une onde électromagnétique, comportant un signal représentatif de la valeur d'une grandeur physique à proximité d'un capteur, par une antenne Bluetooth.

L'étape 420 de réception peut être réalisée, par exemple, par la mise en oeuvre d'une antenne Bluetooth du terminal portable communiquant.

L'étape 425 d'affichage peut être réalisée, par exemple, par l'utilisation d'une interface graphique d'un programme informatique du terminal portable communiquant.

L'étape 430 de configuration d'au moins une valeur de paramètre du traitement réalisé par au moins un moyen de détection de présence d'un incendie et de valeurs de gain est effectuée par la mise en oeuvre d'une interface utilisateur sur l'écran du terminal portable communiquant, l'utilisateur sélectionnant des valeurs de paramètre et/ou par la mise en oeuvre d'un logiciel d'ajustement automatique des valeurs de paramètres.

L'étape 445 de paramétrage du traitement réalisé par le moyen de détection de présence d'un incendie et, si les paramètres configurés comportent des gains d'amplificateurs, de paramétrage du moyen de communication est effectuée en mémorisant les valeurs de paramètres reçue dans une mémoire utilisée au cours du fonctionnement du détecteur.

Ainsi, comme on le comprend à la lecture de la description qui précède, la présente invention permet d'identifier, à proximité d'un capteur, s'il détecte une situation d'incendie, notamment au cours des tests d'installation consistant à allumer au moins un feu normalisé à proximité de ce capteur. Lorsque plusieurs capteurs sont présents, on peu ainsi détecter celui qui se déclenche le premier et, éventuellement, détecter des effets aéroliques et améliorer le positionnement des capteurs.

La présente invention permet aussi de réaliser un diagnostic précis des causes de dysfonctionnement d'un dispositif de détection d'incendie.

Ce diagnostic est grandement amélioré et simplifié dans le mode de réalisation illustré en figure 2 car il permet d'évaluer et de modifier à distance le fonctionnement d'un moyen de détection et d'évaluer le niveau d'énergie disponible dans chaque détecteur. De plus, ces modes de réalisation disposent d'une meilleure performance globale car il est possible pour un utilisateur d'inhiber les messages à direction des services d'urgences le temps de la maintenance du système. De plus, l'adressage des capteurs permet une intervention simplifiée des personnels compétents dans le cas de détection d'un incendie.

Un diagnostic ainsi amélioré permet à un opérateur de réaliser une configuration d'un système de détection d'incendie lors de l'installation, de la maintenance ou lors de test des façons suivantes :
Dans le cas d'un capteur détectant une valeur d'une grandeur physique à proximité du capteur trop faible, il est possible pour l'opérateur de déplacer le détecteur jusqu'à obtenir une valeur satisfaisante pour que le dispositif sécurise le lieu d'opération.

Il est également possible de régler la valeur limite de détection du moyen de détection de manière à ajuster la sensibilité du dispositif. Cet aspect, en particulier, peut s'avérer utile lorsque le nombre de capteurs à disposition est limité.

Dans le cas où une source d'alimentation dispose d'un faible niveau d'énergie, il est possible pour un opérateur de la changer et ainsi de s'assurer du fonctionnement futur du dispositif.

Le système peut être configuré pour qu'un opérateur puisse changer, avant le début des opérations de maintenance, d'installation ou de test le destinataire des messages d'alarmes de manière à ne pas avertir malencontreusement les secours pendant ces opérations.

Le système peut être configuré pour changer les localisations mémorisées des capteurs dans une centrale d'alarme. Ceci permet, en outre, d'accompagner le déplacement physique d'un capteur d'un lieu à un autre par un changement d'adressage dans la mémoire d'une centrale d'alarme. Ce changement de configuration, en outre, ne nécessite pas d'intervention manuelle au niveau de la centrale d'alarme de la part d'un opérateur.

Finalement, une telle configuration permet à un opérateur d'identifier rapidement un détecteur du dispositif.

## Revendications

1. Dispositif (10, 20) de configuration d'un système de détection d'incendie, qui comporte au moins un détecteur (105, 205), chaque détecteur comportant un capteur (110, 210) de mesure de la valeur d'une grandeur physique à proximité du capteur pour émettre un signal représentatif de ladite valeur et un moyen (230) de détection de présence d'un incendie par traitement du signal émis par ledit capteur, **caractérisé en ce que** le détecteur comporte, en outre :
- au moins un moyen (115, 215) de communication sans fil à courte portée d'un signal représentatif de la présence d'un incendie et
**en ce que** le dispositif comporte, en outre :
- un terminal (120, 220) portable communiquant comportant :
o un moyen (305) de réception du signal communiqué par ledit moyen de communication,
o un écran (125, 225, 310, 315) d'affichage d'un message représentatif du signal reçu du moyen de communication,
o un moyen (240) de configuration d'au moins une valeur de paramètre du traitement réalisé par ledit moyen de détection de présence d'un incendie et
o un moyen (235) d'émission sans fil d'un signal représentatif de chaque valeur de paramètre configurée par le moyen de configuration ;
le moyen (115, 215) de communication étant configuré pour recevoir le signal représentatif de chaque valeur de paramètre configurée par le moyen (240) de configuration.

2. Dispositif (20) selon la revendication 1, dans lequel :
- le moyen (230) de détection de présence d'un incendie est configuré pour comparer le signal émis par un capteur avec une valeur limite et
- le moyen (215) de communication est configuré pour recevoir ladite valeur limite prédéterminée du terminal mobile communiquant.

3. Dispositif (20) selon l'une des revendications 1 ou 2, dans lequel :
- le moyen (215) de communication est configuré pour transmettre au terminal (30) portable communiquant la mesure de la valeur d'une grandeur physique fournie par le capteur et
- l'écran (125, 225, 310, 315) d'affichage est configuré pour afficher un message représentatif de la mesure reçue par le terminal portable communiquant.

4. Dispositif (20) selon l'une des revendications 1 à 3, dans lequel le terminal portable communiquant comporte une mémoire (345) de localisation d'au moins un détecteur et un moyen (350) de mémorisation, dans la mémoire de localisation du terminal portable communiquant, d'un identifiant transmis par un moyen de communication d'un détecteur.

5. Dispositif (20) selon l'une des revendications 1 à 4, dans lequel au moins un détecteur comporte une mémoire (245) de localisation et un moyen (250) de mémorisation, dans la mémoire de localisation, d'une information de localisation émise par le terminal portable communiquant et reçue par le moyen de communication, le moyen de communication étant configuré pour transmettre une information représentative de l'information de localisation avec un signal représentatif de la présence d'un incendie.

6. Dispositif (20) selon l'une des revendications 1 à 5, dans lequel au moins un détecteur (105, 205) comporte un amplificateur de signal émis par le moyen (215) de communication, le moyen de communication étant configuré pour recevoir une consigne de gain dudit amplificateur de signal émis de la part du terminal (30) portable communiquant.

7. Dispositif (20) selon l'une des revendications 1 à 6, dans lequel au moins un détecteur (105, 205) comporte un amplificateur de signal reçu par le moyen (215) de communication, le moyen de communication étant configuré pour recevoir une consigne de gain dudit amplificateur de signal reçu de la part du terminal (30) portable communiquant.

8. Dispositif (20) selon l'une des revendications 1 à 7, dans lequel au moins un détecteur (105, 205) comporte un amplificateur de signal d'alarme par le moyen (215) de communication, le moyen de communication étant configuré pour recevoir une consigne de gain dudit amplificateur de signal d'alarme de la part du terminal (30) portable communiquant.

9. Dispositif (20) selon l'une des revendications 1 à 8, dans lequel le moyen d'émission sans fil du terminal (30) portable communiquant est configuré pour transmettre à une centrale d'alarme chaque valeur de paramètre configurée par le moyen de configuration pour chaque détecteur (105, 205).

10. Dispositif (20) selon l'une des revendications 1 à 9, dans lequel au moins un détecteur comporte :
- au moins une source d'alimentation (255) interne et
- au moins un moyen (260) d'estimation du niveau d'énergie disponible dans la source d'alimentation interne,
dans lequel le moyen (215) de communication est configuré pour émettre un signal représentatif du niveau d'énergie disponible estimé par le moyen d'estimation.

11. Dispositif (20) selon l'une des revendications 1 à 10, dans lequel le détecteur comporte un moyen (265) de transmission d'un message d'alarme à au moins un destinataire de signaux, en cas de détection de la présence d'un incendie, le terminal portable communiquant étant configuré pour commander le fonctionnement du moyen de transmission d'un message d'alarme.

12. Dispositif (20) selon l'une des revendications 1 à 11, dans lequel le moyen de communication d'au moins un détecteur utilise un protocole Wifi et/ou une technologie Bluetooth.

13. Terminal (30) portable communiquant de configuration d'un détecteur d'incendie (105, 205) comportant un capteur de mesure de la valeur d'une grandeur physique à proximité du capteur (110, 210) pour émettre un signal représentatif de ladite valeur, un moyen (230) de détection de présence d'un incendie par traitement du signal émis par ledit capteur et un moyen (115, 215) de communication sans fil à courte portée d'un signal représentatif de la présence d'un incendie, qui comporte :
- un moyen (305) de réception du signal communiqué par ledit moyen de communication,
- un écran (125, 225, 310, 315) d'affichage d'un message représentatif du signal reçu du moyen de communication,
- un moyen (240) de configuration d'au moins une valeur de paramètre du traitement réalisé par le moyen de détection de présence d'un incendie et
- un moyen (235) d'émission sans fil à destination du détecteur, d'un signal représentatif de chaque valeur de paramètre configurée par le moyen de configuration.

14. Détecteur (105, 205) d'un système de détection d'incendie, comportant un capteur (110, 210) de mesure de la valeur d'une grandeur physique à proximité du capteur pour émettre un signal représentatif de ladite valeur et un moyen (230) de détection de présence d'un incendie par traitement du signal émis par ledit capteur, **caractérisé en ce que** :
- il comporte, en outre, un moyen (115, 215) de communication sans fil à courte portée d'un signal représentatif de la présence d'un incendie et de réception, d'un signal représentatif de chaque valeur de paramètre configuré par un moyen de configuration d'un terminal (120, 220) portable communiquant et
- le moyen de détection de présence d'un incendie met en oeuvre au moins une valeur de paramètre reçue par le moyen de communication pour détecter la présence d'un incendie.

15. Procédé (40) de configuration d'un système de détection d'incendie qui comporte au moins un détecteur (105, 205) et un terminal (30, 120, 220) portable communicant, **caractérisé en ce que** chaque détecteur réalise :
- une étape (405) de capture d'une mesure d'une grandeur physique à proximité d'un capteur pour émettre un signal représentatif de ladite mesure,
- une étape (410) de détection de présence d'un incendie par traitement du,signal émis par ledit capteur,
- une étape (415) de communication sans fil à courte portée d'un signal représentatif de la présence d'un incendie, et
**en ce que** le terminal (30, 120, 220) portable communiquant réalise :
- une étape (420) de réception du signal communiqué au cours de l'étape (415) de communication,
- une étape (425) d'affichage d'un message représentatif du signal reçu,
- une étape (430) de configuration d'au moins une valeur de paramètre du traitement réalisé au cours de l'étape (410) de détection de présence d'un incendie et
- une étape (435) d'émission sans fil d'un signal représentatif de chaque valeur de paramètre configurée au cours de l'étape (430) de configuration ; et
et **en ce que** le détecteur réalise, en outre, une étape (440) de réception, du signal représentatif de chaque valeur de paramètre émise au cours de l'étape (435) d'émission.

## Patentansprüche

1. Vorrichtung (10, 20) zum Konfigurieren eines Brandmeldesystems, die zumindest einen Melder (105, 205) umfasst, wobei jeder Melder einen Sensor (110, 210) zum Messen des Wertes einer physikalischen Größe in der Nähe des Sensors umfasst, um ein repräsentatives Signal für den besagten Wert auszusenden, sowie ein Mittel (230) zur Präsenzmeldung eines Brandes durch die Verarbeitung des Signals, das vom besagten Sensor ausgesandt wurde, **dadurch gekennzeichnet, dass** der Melder, darüber hinaus Folgendes umfasst:
- zumindest ein drahtloses Kommunikationsmittel (115, 215) im Nahbereich für ein repräsentatives Signal der Präsenz eines Brandes und
dadurch, dass die Vorrichtung darüber hinaus Folgendes umfasst:
- ein tragbares Kommunikationsendgerät (120, 220), Folgendes umfassend:
∘ ein Mittel (305) zum Empfangen des vom besagten Kommunikationsmittel kommunizierten Signals,
∘ einen Bildschirm (125, 225, 310, 315) zum Anzeigen einer repräsentativen Nachricht für das Signal, das vom Kommunikationsmittel empfangen wird,
∘ ein Mittel (240) zum Konfigurieren zumindest eines Parameterwertes für die Verarbeitung, die vom besagten Mittel zur Präsenzmeldung eines Brandes durchgeführt wird, und
∘ ein Mittel (235) zum drahtlosen Senden eines repräsentativen Signals für jeden Parameterwert, der vom Konfigurationsmittel konfiguriert wird;
wobei das Kommunikationsmittel (115, 215) konfiguriert ist, um das repräsentative Signal für jeden Parameterwert zu empfangen, der vom Konfigurationsmittel (240) konfiguriert wird.

2. Vorrichtung (20) nach Anspruch 1, wobei:
- das Mittel (230) zur Präsenzmeldung eines Brandes konfiguriert ist, um das Signal, das durch einen Sensor ausgewandt wurde, mit einem Grenzwert zu vergleichen und
- das Kommunikationsmittel (215) konfiguriert ist, um den besagten vorbestimmten Grenzwert vom tragbaren Kommunikationsendgerät zu empfangen.

3. Vorrichtung (20) nach einem der Ansprüche 1 oder 2, wobei:
- das Kommunikationsmittel (215) konfiguriert ist, um dem tragbaren Kommunikationsendgerät (30) den Messwert für den Wert einer physikalischen Größe zu übertragen, der vom Sensor bereitgestellt wird, und
- der Bildschirm (125, 225, 310, 315) zum Anzeigen konfiguriert ist, um eine Nachricht anzuzeigen, die repräsentativ für den Messwert ist, der vom tragbaren Kommunikationsendgerät empfangen wird.

4. Vorrichtung (20) nach einem der Ansprüche 1 bis 3, wobei das tragbare Kommunikationsendgerät einen Speicher (345) zum Lokalisieren zumindest eines Melders umfasst, sowie ein Mittel (350) zum Speichern im Lokalisierungsspeicher des tragbaren Kommunikationsendgeräts einer Benutzeridentifikation, die von einem Kommunikationsmittel eines Melders übertragen wird.

5. Vorrichtung (20) nach einem der Ansprüche 1 bis 4, wobei zumindest ein Melder einen Lokalisierungsspeicher (245) und ein Mittel (250) zum Speichern im Lokalisierungsspeicher einer Lokalisierungsinformation umfasst, die vom tragbaren Kommunikationsendgerät ausgesandt, und vom Kommunikationsmittel empfangen wird, wobei das Kommunikationsmittel konfiguriert ist, um eine repräsentative Information für die Lokalisierungsinformation mit einem repräsentativen Signal für die Präsenz eines Brandes zu übertragen.

6. Vorrichtung (20) nach einem der Ansprüche 1 bis 5, wobei zumindest ein Melder (105, 205) einen Verstärker für das Signal umfasst, das vom Kommunikationsmittel (215) ausgesandt wird, wobei das Kommunikationsmittel konfiguriert ist, um einen Verstärkungssollwert vom besagten Verstärker für das Signal zu empfangen, das vom tragbaren Kommunikationsendgerät (30) ausgesandt wurde.

7. Vorrichtung (20) nach einem der Ansprüche 1 bis 6, wobei zumindest ein Melder (105, 205) einen Verstärker für das Signal umfasst, das vom Kommunikationsmittel (215) empfangen wird, wobei das Kommunikationsmittel konfiguriert ist, um einen Verstärkungssollwert vom besagten Verstärker für das Signal zu empfangen, das vom tragbaren Kommunikationsendgerät (30) empfangen wurde.

8. Vorrichtung (20) nach einem der Ansprüche 1 bis 7, wobei zumindest ein Melder (105, 205) einen Verstärker für ein Alarmsignal durch das Kommunikationsmittel (215) umfasst, wobei das Kommunikationsmittel konfiguriert ist, um einen Verstärkungssollwert des besagten Alarmsignalverstärkers vom tragbaren Kommunikationsendgerät (30) zu empfangen.

9. Vorrichtung (20) nach einem der Ansprüche 1 bis 8, wobei das Mittel zum drahtlosen Senden des tragbaren Kommunikationsendgeräts (30) konfiguriert ist, um einer Alarmzentrale jeden Parameterwert zu übertragen, der durch das Konfigurationsmittel für jeden Melder (105, 205) konfiguriert wird.

10. Vorrichtung (20) nach einem der Ansprüche 1 bis 9, wobei zumindest ein Melder Folgendes umfasst:
- zumindest eine interne Versorgungsquelle (255) und
- zumindest ein Mittel (260) zum Schätzen des verfügbaren Energieniveaus in der internen Versorgungsquelle,
wobei das Kommunikationsmittel (215) konfiguriert ist, um ein repräsentatives Signal für das verfügbare Energieniveau auszusenden, das durch das Mittel zum Schätzen geschätzt wird.

11. Vorrichtung (20) nach einem der Ansprüche 1 bis 10, wobei der Melder ein Mittel (265) zum Übertragen einer Alarmmeldung an zumindest einen Empfänger von Signalen im Falle der Präsenzmeldung eines Brandes umfasst, wobei das tragbare Kommunikationsendgerät konfiguriert ist, um den Betrieb des Mittels zum Übertragen einer Alarmmeldung zu steuern.

12. Vorrichtung (20) nach einem der Ansprüche 1 bis 11, wobei das Kommunikationsmittel zumindest eines Melders ein Wifi-Protokoll und/oder eine Bluetooth-Technologie anwendet.

13. Tragbares Kommunikationsendgerät (30) zum Konfigurieren eines Brandmelders (105, 205), einen Sensor zum Messen des Wertes einer physikalischen Größe in der Nähe des Sensors (110, 210) umfassend, um ein repräsentatives Signal für den besagten Wert auszusenden, ein Mittel (230) zur Präsenzmeldung eines Brandes durch das Verarbeiten des Signals, das vom besagten Sensor ausgesandt wurde, und ein drahtloses Kommunikationsmittel (115, 215) im Nahbereich eines repräsentativen Signals für die Präsenz eines Brandes, Folgendes umfassend:
- ein Mittel (305) zum Empfangen des vom besagten Kommunikationsmittel kommunizierten Signals,
- einen Bildschirm (125, 225, 310, 315) zum Anzeigen einer repräsentativen Nachricht für das Signal, das vom Kommunikationsmittel empfangen wird,
- ein Mittel (240) zum Konfigurieren zumindest eines Parameterwertes der Verarbeitung, die vom besagten Mittel zur Präsenzmeldung eines Brandes durchgeführt wird, und
- ein Mittel (235) zum drahtlosen Senden in Richtung des Melders eines repräsentativen Signals für jeden Parameterwert, der vom Konfigurationsmittel konfiguriert wird.

14. Melder (105, 205) eines Brandmeldesystems, einen Sensor (110, 210) zum Messen des Wertes einer physikalischen Größe in der Nähe des Sensors umfassend, um ein repräsentatives Signal für den besagten Wert auszusenden, und ein Mittel (230) zur Präsenzmeldung eines Brandes durch die Verarbeitung des Signals, das vom besagten Sensor ausgesandt wurde, **dadurch gekennzeichnet, dass**:
- er darüber hinaus ein drahtloses Kommunikationsmittel (115, 215) im Nahbereich eines repräsentativen Signals für die Präsenz eines Brandes und zum Empfangen eines repräsentativen Signals für jeden Parameterwert umfasst, das durch ein Konfigurationsmittel eines tragbaren Kommunikationsendgerätes (120, 220) konfiguriert ist und
- das Mittel zur Präsenzmeldung eines Brandes zumindest einen Parameterwert anwendet, der vom Kommunikationsmittel empfangen wird, um die Präsenz eines Brandes zu melden.

15. Verfahren (40) zum Konfigurieren eines Brandmeldesystems, das zumindest einen Melder (105, 205) und ein tragbares Kommunikationsendgerät (30, 120, 220) umfasst, **dadurch gekennzeichnet, dass** jeder Melder Folgendes durchführt:
- einen Schritt (405) zum Erfassen eines Messwertes einer physikalischen Größe in der Nähe eines Sensors, um ein repräsentatives Signal für den besagten Messwert auszusenden,
- einen Schritt (410) zur Präsenzmeldung eines Brandes durch das Verarbeiten des Signals, das vom besagten Sensor ausgesandt wurde,
- einen Schritt (415) zur drahtlosen Kommunikation im Nahbereich eines repräsentativen Signals für die Präsenz eines Brandes, und
dadurch, dass das tragbare Kommunikationsendgerät (30, 120, 220) Folgendes durchführt:
- einen Schritt (420) zum Empfangen des Signals, das im Laufe des Kommunikationsschrittes (415) kommuniziert wurde,
- einen Schritt (425) zum Anzeigen einer repräsentativen Nachricht für das empfangene Signal,
- einen Schritt (430) zum Konfigurieren zumindest eines Parameterwertes der Verarbeitung, die im Laufe des Schrittes (410) zur Präsenzmeldung eines Brandes durchgeführt wird und
- einen Schritt (435) zum drahtlosen Senden eines repräsentativen Signals eines jeden Parameterwertes, der im Laufe des Konfigurationsschrittes (430) konfiguriert wird; und
dadurch, dass der Melder darüber hinaus einen Schritt (440) zum Empfangen des repräsentativen Signals eines jeden Parameterwertes durchführt, der im Laufe des Sendeschrittes (435) ausgesandt wird.

## Claims

1. A configuration device (10,20) of a fire detection system, which comprises at least one detector (105, 205), each detector comprising a sensor (110, 210) for measuring the value of a physical quantity close to the sensor, to output a signal representative of the said value and a means (230) for detecting the presence of a fire by processing the signal outputted by the said sensor, **characterised in that** the detector further comprises:
- at least one short-range wireless communication means (115, 215) for a signal representative of the presence of a fire and
**in that** the device further comprises:
- a communicating mobile terminal (120, 220) comprising:
• a means (305) for receiving the signal communicated by the said communication means,
• a screen (125, 225, 310, 315) for displaying a message representative of the signal received from the communication means,
• a means (240) for configuring at least one parameter value of the processing carried out by the said means for detecting the presence of a fire and
• a means (235) for wirelessly outputting a signal representative of each parameter value configured by the configuration means;
the communication means (115, 215) being configured to receive the signal representative of each parameter value configured by the configuration means (240).

2. A device (20), according to claim 1, wherein:
- the means (230) for detecting the presence of a fire is configured to compare the signal outputted by a sensor with a threshold value and
- the communication means (215) is configured to receive the said threshold value predetermined from the communicating mobile terminal.

3. A device (20), according to one of claims 1 or 2, wherein:
- the communication means (215) is configured to transmit to the communicating mobile terminal (30), the measurement of the value of a physical quantity supplied by the sensor and
- the display screen (125, 225, 310, 315) is configured to display a message representative of the measurement received by the communicating mobile terminal.

4. A device (20), according to one of claims 1 to 3, wherein the communicating mobile terminal comprises a location memory (345) of at least one detector and one memorisation means (350), in the location memory of the communicating mobile terminal, of an identifier transmitted by a communication means of a detector.

5. A device (20), according to one of claims 1 to 4, wherein at least one detector comprises a location memory (245) and a memorisation means (250), in the location memory, location information outputted by the communicating mobile terminal and received by the communication means, the communication means being configured to transmit information representative of the location information with a signal representative of the presence of a fire.

6. A device (20), according to one of claims 1 to 5, wherein at least one detector (105, 205) comprises a signal amplifier outputted by the communication means (215), the communication means being configured to receive a gain set from the said signal amplifier, outputted from the communicating mobile terminal (30).

7. A device (20), according to one of claims 1 to 6, wherein at least one detector (105, 205) comprises a signal amplifier received by the communication means (215), the communication means being configured to receive a gain set from the said signal amplifier, received from the communicating mobile terminal (30).

8. A device (20), according to one of claims 1 to 7, wherein at least one detector (105, 205) comprises an alarm signal amplifier by the communication means (215), the communication means being configured to receive a gain set from the said alarm signal amplifier from the communicating mobile terminal (30).

9. A device (20), according to one of claims 1 to 8, wherein the wireless emission means of the communicating mobile terminal (30) is configured to transmit to an alarm centre, each parameter value configured by the configuration means for each detector (105, 205).

10. A device (20), according to one of claims 1 to 9, wherein at least one detector comprises:
- at least one internal supply source (255) and
- at least one means (260) for estimating the level of energy projected in the internal supply source,
wherein the communication means (215) is configured to output a signal representative of the projected level of energy available by the estimation means.

11. A device (20), according to one of claims 1 to 10, wherein the detector comprises a means (265) of transmitting an alarm message to at least one signal receiver, in the event of detecting the presence of a fire, the communicating mobile terminal being configured to control the functioning of the transmission means of an alarm message.

12. A device (20), according to one of claims 1 to 11, wherein the communication means of at least one detector uses a Wi-Fi protocol and/or Bluetooth technology.

13. A communicating mobile terminal (30) for configuring a fire detector (105, 205), including a sensor for measuring the value of a physical quantity close to the sensor (110, 210), to output a signal representative of the said value, a means (230) for detecting the presence of a fire by processing the signal outputted by the said sensor and a short-range wireless communication means (115, 215) of a signal representative of the presence of a fire, which comprises:
- a means (305), for receiving the signal communicated by the said communication means,
- a screen (125, 225, 310, 315) for displaying a message representative of the signal received from the communication means,
- a means (240) for configuring at least one parameter value of the processing carried out by the means for detecting the presence of a fire and
- a means (235) for wirelessly outputting a signal representative of each parameter value configured by the configuration means, to the detector.

14. A detector (105,205) of a fire detection system, including one sensor (110, 210), for measuring the value of a physical quantity close to the sensor, to output a signal representative of the said value and a means (230) for detecting the presence of a fire by processing the signal outputted by the said sensor, **characterised in that**:
- it includes, in addition, a short-range wireless communication means (115, 215) of a signal representative of the presence of a fire and reception, of a signal representative of each parameter value configured by a configuration means of a communicating mobile terminal (120, 220) and
- the means of detecting the presence of a fire implementing at least one parameter value received by the communication means to detect the presence of a fire.

15. A method (40) for configuring a fire detection system which includes at least one detector (105, 205) and a communicating mobile terminal (30, 120, 220), **characterised in that** each detector fulfils:
- a step (405) of capturing a measurement of a physical quantity close to a sensor to output a signal representative of the said measurement,
- a step (410) of detecting the presence of a fire by processing the signal outputted by the said sensor,
- a step (415) of short-range wireless communication of a signal representative of the presence of a fire, and
**in that** the communicating mobile terminal (30, 120, 220) fulfils:
- a step (420) of receiving the signal communicated during the communication step (415),
- a step (425) of displaying a message representative of the signal received,
- a step (430) of configuring at least one parameter value of the processing carried out during the step (410) of detecting the presence of a fire and
- a step (435) of wirelessly outputting a signal representative of each parameter value configured during the configuration step (430); and
**in that** the detector further fulfils a step (440) of receiving the signal representative of each parameter value outputted during the emission step (435).
